# EUROPÄISCHE PATENTSCHRIFT

(11) **EP 0 142 572 B1**
(45) Veröffentlichungstag und Bekanntmachung des Hinweises auf die Patenterteilung: **09.09.1987**
(21) Anmeldenummer: 83111575.3
(22) Anmeldetag: 19.11.1983
(51) Int. Cl.: A47L 13/20, A47L 13/58

(54) **Wischtuch mit einer Randverstärkung zu Verwendung mit einem Reinigungsgerät**
Mop swab with a reinforced rim for use with a cleaning device
Balai de récurage avec un bord renforcé pour l'utilisation avec un appareil de nettoyage

(43) Veröffentlichungstag der Anmeldung: 29.05.1985
(73) Patentinhaber: LEIFHEIT Aktiengesellschaft, D-56377 Nassau (DE)
(72) Erfinder: Denter, Ulrich, D-6252 Hambach (DE)

## Beschreibung

Die Erfindung bezieht sich auf ein Wischtuch mit einem Reinigungsgerät gemäß dem Oberbegriff des Anspruchs 1.

Wischtücher zur Fußbodennaßreinigung, die zusammen mit einem Schrubber verwendet werden, sind in vielfältiger Form bekannt. Sie bestehen aus den unterschiedlichsten Materialien wie Baumwolle, Vlies, Schwammvlies und Lederersatzstoffe und werden sowohl von Hand geführt, als auch um ein Reinigungsgerät, zum Beispiel Schrubber, herumgeschlungen. Diese Art der Reinigung des Fußbodens befriedigt die Hausfrau schon seit langem nicht mehr. Insbesondere das umständliche Herumschlingen des feuchten Wischtuches um ein Reinigungsgerät ist äußerst unangenehm. So ist durch die FR-A-77 8 955 ein Wischtuch zur Verwendung mit einem Reinigungsgerät bekannt, das über einer stirnseitig zum Reinigungsgerät angebrachten Randverstärkungüber eine Befestigungseinrichtung am Reinigungsgerät befestigt ist. Aber auch bei diesem Wischtuch in Verbindung mit dem gezeigten Reinigungsgerät ist die Handhabung umständlich. Das Wischtuch muß am anderen Ende in eine Walze eingespannt werden. Ein nennenswerter Auswringeffekt ist nicht ersichtlich.

Weiter ist durch die CH-A-104 747 ein Wischtuch gemäß Oberbegriff des Anspruchs 1 bekannt. Die CH-A-104 747 zeigt ein Wischgerät mit einem Stiel, an dem ein Wischtuch über eine Zugstange befestigt ist, und eine Preßeinrichtung für das Wischtuch. Das Wischtuch ist dabei punktförmig an der Zugstange befestigt und wird ungeordnet in die Preßeinrichtung eingezogen. Dadurch liegt das Wischtuch unterschiedlich dick, wodurch ein nur unvollkommenes Auspressen erfolgt. Ebenso ist beim Wischvorgang die Führung des Wischtuches ungenau.

Die Erfindung geht nun davon aus, der Hausfrau im Zusammenwirken mit einem entsprechend präparierten Reinigungsgerät diese unangenehme Arbeit zu erleichtern. Insbesondere die Halterung des Wischtuches am Reinigungsgerät aber auch die weitere Funktionsfähigkeit und Haltbarkeit soll verbessert werden.

Dies wird erfindungsgemäß mit den kennzeichnenden Merkmalen des Anspruchs 1 erreicht.

Dadurch wird eine höhere Steifigkeit des Wischtuches erreicht, so daß ein störungsfreies Arbeiten möglich ist. Das Wischtuch breitet sich immer schön der Breite nach aus. Die -Standfestigkeit wird deutlich erhöht.

Weitere Ausgestaltungen der Erfindung sind den abhängigen Ansprüchen 2-10 zu entnehmen. So wird durch die Mittenverstärkung erreicht, daß sich das Wischtuch exakt in die Press- beziehungsweise Wringeinrichtung hineinziehen läßt und insbesondere nach ausgepreßtem Zustand auch wieder ohne sich aufzufalten ausstoßen läßt.

Durch die Anordnung der Knopflöcher beziehungsweise der Befestigungsnocken m unsymmetrischen Abständen zur Mittellinie wird eine sehr gleichmäßige Faltung des Wischtuches für den Preß- beziehungsweise Wringvorgang ermöglicht.

Die pilzförmige Ausbildung der Befestigungsnocken mit breitem Kopfende ermöglicht die direkte Verschweißung der Randverstärkung mit Befestigungsnocken und Wischtuch. Dadurch wird eine besonders lange Lebensdauer des Wischtuchs erreicht. Als Rand- und Mittenverstärkung wird dabei vorzugsweise ein PVC-Material verwendet, das bei dem Schweißvorgang direkt in das Wischtuchmaterial einschmilzt und so eine praktisch homogene Verbindung geschaffen wird. Das Wischtuch kann dadurch sehr stark auf Zug belastet werden und hat zum anderen den angenehmen Vorteil, sich beim Ausstoßen aus der Preß- beziehungsweise Wringeinrichtung sicher zu entfalten.

Ein Ausführungsbeispiel der Erfindung wird im folgenden an Hand der Zeichnungen näher erläutert.

Es zeigen :
Figur 1 eine Draufsicht auf ein Wischtuch mit angedeutetem Wischkopf eines Reinigungsgerätes,
Figur 2 eine Unteransicht auf das Wischtuch mit Befestigungsnocken aber ohne Wischkopf,
Figur 3 einen Schnitt gemäß der Linie 111-111 in Figur 2,
Figur 4 eine Ansicht gemäß der Richtung IV in Figur 3 und
Figur 5 eine Draufsicht gemäß V in Figur 4.

Ein Reinigungsgerät 1 mit Wischkopf 2 und Preßeinrichtung 3 ist mit einem Wischtuch 4 bestückt. Das Wischtuch 4 kann über eine Zugeinrichtung 5 in die Preßeinrichtung hineingezogen werden. Die Zugeinrichtung 5 verläuft dabei bogenförmig bis an den Randbereich 6 des Wischkopfs 2.

Das Wischtuch 4 hat auf der einen Seite einen rechteckigen Zuschnitt, während es stirnseitig zum Reinigungsgerät bogenförmig ausläuft. Es übersteht etwas die Breite des Wischkopfs 2. Etwa in der Breite des Wischkopfs 2 ist stirnseitig 7 eine Randverstärkung 8 vorgesehen. Auf diese Randverstärkung 8 stößt etwa in der Mitte des Wischtuchs 4 T-förmig eine Mittenverstärkung 9 drauf. Die Randverstärkung 8 und die Mittenverstärkung 9 sind als PVC-Streifen ausgebildet, wobei die Mittenverstärkung 9 etwa ein Drittel schmäler als die Randverstärkung 8 ist.

In der Randverstärkung 8 sind pilzförmige Befestigungsnocken 10 angebracht. Diese Befestigungsnocken 10 bestehen aus einem breiten Kopfende 11, einem schmalen Schaft 12, der in einen Haltewulst 13 übergeht und zwei Versteifungsrippen 14. Die Befestigungsnocken 10 sind in unsymmetrischen Abständen 15, 16, 17, 18 zur Mittellinie 19 angeordnet. Dabei ist die Differenz der Abstände zueinander bezüglich der Mittellinie zumindest so groß, daß im eingezogenen Zustand des Wischtuches die Befestigungsnocken berührungsfrei hintereinander liegen. Im ausgefahrenen Zustand des Wischtuches 4, also in der in Figur 1 dargestellten Lage, liegen die Längsachsen 20 der Befestigungsnocken 10 als Tangente an der Mittellinie 21 der Zugeinrichtung 5.

Die Befestigung der Befestigungsnocken 10 an der Zugeinrichtung 5 erfolgt über Langlöcher 22 in einer biegsamen Stange 23 durch Hinterrasten des Haltewulsts 13.

## Patentansprüche

1. Wischtuch (4) mit einem Reinigungsgerät (1) mit Preß- oder Wringeinrichtung und einer in einen Wischkopf (2) hineinlaufenden Zugeinrichtung (5), dadurch gekennzeichnet, daß die Zugeinrichtung (5) von den Außenenden des Wischkopfes (2) kurvenförmig in diesen hineinläuft, daß das Wischtuch (4) mit einer stirnseitig zum Reinigungsgerät (1) angebrachten Randverstärkung (8) versehen ist, die Befestigungseinrichtungen (10) aufweist, deren richtungsmäßiger Verlauf jeweils der gedachten Tangente an die Mittellinie (21) der Zugeinrichtung (5) entspricht.

2. Wischtuch nach Anspruch 1, dadurch gekennzeichnet, daß neben der Randverstärkung (8) eine mit dieser ein T bildende Mittenverstärkung (9) vorgesehen ist.

3. Wischtuch nach Anspruch 1 oder 2, dadurch gekennzeichnet, daß die Rand- und Mittenverstärkung durch Materialverdopplung erfolgt.

4. Wischtuch nach einem der Ansprüche 1 bis 3, dadurch gekennzeichnet, daß die Befestigungseinrichtung durch Knopflöcher in der Randverstärkung (8) gebildet ist.

5. Wischtuch nach einem der Ansprüche 1 bis 3, dadurch gekennzeichnet, daß die Befestigungseinrichtung durch Befestigungsnocken (10) in der Randverstärkung (8) gebildet ist.

6. Wischtuch nach Anspruch 4 oder 5, dadurch gekennzeichnet, daß die Knopflöcher beziehungsweise Befestigungsnocken in unsymmetrischen Abständen (15 bis 18) zur Mittellinie (19) angeordnet sind.

7. Wischtuch nach einem der Ansprüche 4 bis 6, dadurch gekennzeichnet, daß die Knopflöcher beziehungsweise Befestigungsnocken (10) Langlochartig beziehungsweise im Querschnitt Länglich ausgebildet sind.

8. Wischtuch nach einem der Ansprüche 1 bis 7, dadurch gekennzeichnet, daß die Randverstärkung bogenförmig etwa bis in den Randbereich des Wischkopfes (2) des Reinigungsgerätes (1) verläuft.

9. Wischtuch nach einem der Ansprüche 5 bis 8, dadurch gekennzeichnet, daß die Befestigungsnocken (10) pilzförmig ausgebildet und am schmalen Schaft (12) mit einem Haltewulst (13) versehen sind, und daß das breite Kopfende (11) zusammen mit der Randverstärkung (8) am Wischtuch (4) befestigt ist.

10. Wischtuch nach Anspruch 9, dadurch gekennzeichnet, daß die Randverstärkung (8) mit dem Kopfende (11) und dem Wischtuch (4) verschweißt ist.

## Claims

1. Mop swab (4) with a cleaning appliance (1) with a pressing or wringing device and with a pulling device (5) extending into a mop head (2), characterized in that the pulling device (5) extends into the mop head (2) in a curve from the outer ends of the latter, and in that the mop swab (4) is equipped with a reinforced rim (8), attached on the face of the cleaning appliance (1), having fastening devices (10) directed in a path corresponding respectively to the imaginary tangent to the centre line (21) of the pulling device (5).

2. Mop swab according to Claim 1, characterized in that, in addition to the reinforced rim (8), there is a reinforced middle (9) forming a T with the latter.

3. Mop swab according to Claim 1 or 2, characterized in that the rim and the middle are reinforced by means of a doubling of material.

4. Mop swab according to one of Claims 1 to 3, characterized in that the fastening device is formed by stud holes in the reinforced rim (8).

5. Mop swab according to one of Claims 1 to 3, characterized in that the fastening device is formed by fastening projections (10) in the reinforced rim (8).

6. Mop swab according to Claim 4 or 5, characterized in that the stud holes or fastening projections are arranged at asymmetric distances (15 to 18) from the centre line (19).

7. Mop swab according to one of Claims 4 to 6, characterized in that the stud holes or fastening projections (10) are made slot-like or of elongate cross-section.

8. Mop swab according to one of Claims 1 to 7, characterized in that the reinforced rim extends arcuately approximately into the edge region of the mop head (2) of the cleaning appliance (1).

9. Mop swab according to one of Claims 5 to 8, characterized in that the fastening projections (10) are made mushroom-shaped and are equipped with a retaining bead (13) on the narrow shank (12), and in that the wide head end (11) is fastened to the mop swab (4) together with the reinforced rim (8).

10. Mop swab according to Claim 9, characterized in that the reinforced rim (8) is welded to the head end (11) and to the mop swab (4).

## Revendications

1. Balai de récurage (4) équipé d'un appareil de nettoyage (1) muni d'un dispositif de pression ou d'essorage, ainsi que d'un dispositif de traction (5) s'engageant dans une tête de récurage (2), caractérisé par le fait que le dispositif de traction (5) pénètre curvilignement dans la tête de récurage (2) à partir des extrémités externes de cette dernière ; et par le fait que le balai de récurage (4) est pourvu d'un renfort marginal (8) qui est ménagé à la face frontale tournée vers l'appareil de nettoyage (1), et qui présente des dispositifs de fixation (10) dont l'étendue directionnelle correspond, à chaque fois, à la tangente imaginaire à l'axe médian (21) du dispositif de traction (5).

2. Balai de récurage selon la revendication 1, caractérisé par le fait qu'il est prévu, outre le renfort marginal (8), un renfort central (9) qui forme un T avec ce dernier.

3. Balai de récurage selon la revendication 1 ou 2, caractérisé par le fait que les renforcements marginal et central ont lieu par doublement de matière.

4. Balai de récurage selon l'une des revendications 1 à 3, caractérisé par le fait que le dispositif de fixation est formé par des boutonnières pratiquées dans le renfort marginal (8).

5. Balai de récurage selon l'une des revendications 1 à 3, caractérisé par le fait que le dispositif de fixation est formé par des protubérances de fixation (10) ménagées dans le renfort marginal (8).

6. Balai de récurage selon la revendication 4 ou 5, caractérisé par le fait que les boutonnières ou, respectivement, les protubérances de fixation sont disposées à des espacements asymétriques (15 à 18) par rapport à l'axe médian (19).

7. Balai de récurage selon l'une des revendications 4 à 6, caractérisé par le fait que les boutonnières ou, respectivement, les protubérances de fixation (10) sont respectivement réalisées à la manière de trous oblongs, et de section oblongue.

8. Balai de récurage selon l'une des revendications 1 à 7, caractérisé par le fait que le renfort marginal s'étend en arc de cercle, sensiblement jusque dans la zone marginale de la tête de récurage (2) de l'appareil de nettoyage (1).

9. Balai de récurage selon l'une des revendications 5 à 8, caractérisé par le fait que les protubérances de fixation (10) sont de réalisation fongiforme, et sont munies d'un bourrelet de retenue (13) sur leur tige étroite (12) ; et par le fait que l'extrémité large (11) formant tête est fixée au balai de récurage (4) conjointement au renfort marginal (8).

10. Balai de récurage selon la revendication 9, caractérisé par le fait que le renfort marginal (8) est soudé à l'extrémité (11) formant tête et au balai de récurage (4).
